# EUROPÄISCHE PATENTSCHRIFT

(11) **EP 0 398 102 B1**
(45) Veröffentlichungstag und Bekanntmachung des Hinweises auf die Patenterteilung: **21.07.1993**
(21) Anmeldenummer: 90108503.5
(22) Anmeldetag: 07.05.1990
(51) Int. Cl.: B21B 39/02

(54) **Gerüst zum Ziehen oder Bremsen von Bändern**
Stand for drawing and braking of strips
Cage pour étirer et freiner des feuillards

(30) Priorität: 19.05.1989 DE 3916289
(43) Veröffentlichungstag der Anmeldung: 22.11.1990
(73) Patentinhaber: Umlauf, Norbert, D-58093 Hagen (DE)
(72) Erfinder: Umlauf, Norbert, D-58093 Hagen (DE)
(74) Vertreter: Bergen, Klaus, Dipl.-Ing.

(56) Entgegenhaltungen:
- EP-A- 0 195 096
- AT-B- 383 754
- DE-A- 3 208 158
- DE-A- 3 344 653
- FR-A- 2 269 383

## Beschreibung

Die Erfindung betrifft ein Gerüst zum Ziehen oder Bremsen von Metallbändern bzw. -blechen, insbesondere für mehrere gemeinsam aufzuwickelnde Schmalbänder mit bandweise getrennter Bremswirkung, zwischen zwei einander gegenüberliegenden und von Kettenrädern angetriebenen, endlos umlaufenden Kettensystemen.

Ein derartiges Bremsgerüst für Metall- bzw. Blechbänder ist aus der EP-PS 195 096 bekannt. Mit diesem Gerüst, dessen Kettensysteme das Band bzw. Blech mit in einem geraden Mitnahmebereich auf Leisten geführten, wagenartigen Rollenblöcken einspannen, läßt sich die beim Bremsen oder Ziehen von Metallbändern benötigte große Zug- oder Rückhaltekraft (bis 200 t) ohne schädigende Einwirkungen auf die Oberfläche des gespaltenen oder nicht gespaltenen Bandes aufbringen. Das wird in erster Linie durch das gezielte Zuführen der Kettensysteme mit den Rollenblöcken in einen relativ kurzen Einspann- und Mitnahmebereich mittels gerader Führungsleisten erreicht, die gleichzeitig das Abstützen der großen Einspannkräfte ermöglichen. Auf diese Weise lassen sich relativ große Andrückkräfte aufnehmen, die notwendig sind, um große Zug- oder Rückhaltekräfte ohne Relativbewegung zwischen dem Band und den unlaufenden, wagenartigen Rollenblöcken sicherzustellen. Durch eine mit Ausnahme des Mitnahmerbereichs über den gesamten Verlauf kreisbogenförmige Führung jeder Kette wird das gezielte Zuführen der Rollenblöcke unterstützt. Die aus einer Vielzahl unmittelbar miteinander gekoppelter Rollenblöcke zusammengesetzten Ketten lassen sich dann nämlich weitestgehend umlenkungsfrei bewegen, so daß einerseits das gezielte parallele Zuführen der gegenüberliegenden Rollenblöcke der Kettensysteme in den Mitnahmebereich unterstützt und andererseits auch sehr hohe Geschwindigkeiten - z.B. bis 1000 m/min - möglich sind.

Mit einem derartigen Bremsgerüst, das das oberflächenschonende Aufbringen hoher Zug- bzw. Haltekräfte ermöglicht, lassen sich somit insbesondere auch sehr oberflächenempfindliche Bänder, z.B. Aluminiumband, mit den gewünschten großen Zug- oder Haltekräften behandeln. Wie sich herausgestellt hat, läßt sich nicht völlig ausschließen, daß - da eine geschlossene Fläche der Rollenblöcke nur im geraden Mitnahmebereich vorhanden ist - Zunder, z.B. dann, wenn das Bremsgerüst einem Glühofen nachgeschaltet ist, nicht immer zu vermeidende Zink- und Zinnabriebe etc. in den Kettenkasten eindringen, und zwar über die Spalte zwischen benachbarten Rollenblöcken. Derartige in den Kettenkasten - dieser ist im Inneren der umlaufenden Ketten angeordnet - gelangenden Schmutzteilchen bzw. Partikel können sich dort auf die Laufschienen, die Zahnräder und die Lager setzen und zu Betriebsstörungen führen.

Bei einer aus der AT-B 383 754 bekannten Bremsvorrichtung werden strangförmige Körper zwischen gegenüberliegend angeordneten, endlos umlaufenden, angetriebenen Abzugsbändern eingespannt. Zum Bremsen werden Stollenketten über von Anpreßzylindern beaufschlagte Gleitkufenwippen an die Abzugsbänder und damit den zu bremsenden strangförmigen Körper angepreßt. Der Zug wird über die die Abzugsbänder antreibenden Umlenkrollen mittels Reibschluß aufgebracht; die damit zu erreichenden Bandzüge sind nur sehr gering.

Der Erfindung liegt die Aufgabe zugrunde, die vorstehenden Nachteile zu vermeiden und zu verhindern, daß Schmutzpartikel in den Kettenkasten gelangen.

Erfindungsgemäß wird diese Aufgabe dadurch gelöst, daß zwischen zumindest einem Kettensystem und dem Metallband ein Gurt angeordnet ist. Solche die Kettensysteme im geraden Mitnahmebereich nach innen abschirmenden Gurte könnten z.B. von an der Einlaufseite des Gerüstes angeordneten Vorratsrollen abgewickelt und auf an der Auslaufseite des Gerüstes angeordneten Wickelrollen aufgewickelt werden. Der Gurt bzw. die Gurte wird bzw. werden im Mitnahmebereich von den umlaufenden Kettensystemen mitgenommen.

Nach einer bevorzugten Ausgestaltung der Erfindung ist der Gurt als ein das Kettensystem radial umhüllender Endlosgurt ausgebildet. Die vorzugsweise beiden von jeweils einem Endlosgurt radial umhüllten Kettensysteme werden somit von einer geschlossenen Fläche geschützt, so daß Zunder, wie von stark verzundertem Warmband, Zink- und Zinnabriebe oder andere Schmutzpartikel nicht mehr in den Kettenkasten eintreten können; auf Verschmutzungen zurückzuführende Störzeiten sind somit weitestgehend ausgeschlossen. Die geschlossene Fläche der Endlosgurte erlaubt es außerdem, die Gurte ein- oder auslaufseitig des Mitnahmebereichs mittels Dampfstrahlern zu reinigen, was insbesondere beim Bearbeiten hoch oberflächenempfindlicher Bänder von zusätzlichem Vorteil ist. Schließlich ist wichtig, insbesondere für Bänder mit empfindlichen Oberflächen, daß über die Endlosgurte eine geschlossene, ebene Kontaktfläche zum Metallband vorliegt, die Walkarbeit und Verquetschungen verhindert. Wie bei dem bekannten Gerüst, lassen sich auch bei den erfindungsgemäß abgeschirmten bzw. umhüllten Kettensystemen die Kräfte anstatt mittels eines rotierenden Motors (z.B. Gleichstrommotor) über einen Linearmotor einleiten. Weiterhin ist ein Steuern des Metallbandes bzw. der Spaltbänder mittels des auf einem Steuerrahmen angeordneten Gerüstes möglich. Das Metallband läßt sich verschieben, und es können gezielt underschiedliche Bandspannungen über die Breite des Metallbandes erreicht werden. Mittels des Steuereffektes kann Einfluß auf den Walzprozeß genommen und das Metallband im Walzspalt der Walzwerkswalzen eines Walzgerüstes verschoben werden. Beim Einsatz des Brems- und Ziehgerüstes zusammen mit einem Streckbiegerichter läßt sich der Steuereffekt beim Streckrichten als zusätzliche Stellgröße verwenden; beispielsweise können die Biegerollen des Streckbiegerichters ebenfalls wie eine Steuerrolle lenkbar sein.

Die Gurte bzw. Endlosgurte werden nicht angetrieben, sondern im Mitnahme- bzw. Spannbereich des Gerüstes von den umlaufenden Kettensystemen mitgenommen. Das Mitnehmen der Endlosgurte wird dabei durch den Kontakt mit den beschichteten, wagenartigen Rollenblöcken sichergestellt. Die auf die Endlosgurte einwirkenden, sich aus den Verspannkräften der Kettensysteme, den Gurt-Vorspannkräften und gegebenenfalls Seitenkräften aus der Bandsteuerung ergebenden Kräfte werden sicher übertragen; dies kann durch die Wahl der Werkstoffpaarung der Kontaktflächen, wie dem Material der Beschichtung der Rollenblöcke und des Endlosgurtes, z.B. Gummi auf Gummi, begünstigt werden. Die spezifischen Belastungen des Gurtes lassen sich sehr gering halten. Für den Werkstoff der Gurte, es eignen sich beispielsweise Polyurethan oder Gummi, gelten die gleichen Kriterien wie beim Beschichten der Oberflächen der wagenartigen Rollenblöcke; wenn große Kräfte aufzubringen sind, ist ein entsprechend härterer Werkstoff erforderlich und bei geringen Kräften läßt sich ein entsprechend weicherer Werkstoff einsetzen. Auf eine elastische Beschichtung der Rollenblöcke - je nach Einsatzzweck des Gerüstes - könnte gegebenenfalls ganz verzichtet werden.

Es empfiehlt sich, die Endlosgurte über Umlenkrollen zu führen, wobei sich vorteilhaft zumindest eine der Umlenkrollen als Spannrolle ausbilden läßt. Die Umlenkrollen unterstützen das leichte Aufziehen der Endlosgurte von der Längsseite her; die Gurte lassen sich wie Schlaufen auf die Umlenkrollen schieben. Mittels der Spannrolle - alternativ kann eine Spannrolle auch in den Endlosgurt eintauchend angeordnet sein - läßt sich der aufzuschiebende oder abzunehmende Endlosgurt in eine für den Betrieb erforderliche Spannlage oder einen den Ausbau erleichternden, entspannten Zustand bringen. Aufgrund des einfachen Austauschs ist ein Anpassen des Bremsgerüstes an besonders zu erfüllende Aufgaben leicht möglich, beispielsweise, wenn mit demselben Gerüst eingeöltes Band anstatt des zuvor bearbeiteten, trockenen Bandes behandelt werden soll.

Es wird vorgeschlagen, daß die ein- und auslaufseitig des Mitnahmebereichs angeordneten Umlenkrollen zylindrisch sind. Das Führen der Endlosgurte unmittelbar vor und hinter dem Mitnahmebereich über zylindrische Rollen trägt dazu bei, eine mögliche Faltenbildung in diesem das Band ohne Relativbewegung mit außerordentlich hohen Kräften einspannenden Bereich zu vermeiden.

Wenn vorteilhaft die vom Mitnahmebereich entfernten, d.h. radial außenliegenden Umlenkrollen ballig sind, läßt sich eine selbsttätige Mitteneinstellung der umlaufenden Endlosgurte erreichen. Gleichzeitig läßt sich zumindest eine dieser Rollen als Steuerrolle betreiben, beispielsweise manuell über einen Drehpunkt verstellen, und auch auf diese Weise der Lauf der Endlosgurte beeinflussen.

Bie mit einer Profilierung versehenen Gurten läßt sich die Elastizität erhöhen, was insbesondere beim Bremsen oder Ziehen von Spaltbändern günstig ist. Die Profilierungen wirken außerdem dem in Naß-Prozessen häufig nicht zu verhindernden Aquaplaningeffekt entgegen, bzw. verhindern diesen. Ein von Endlosgurten umhüllte Kettensysteme aufweisendes Gerüst läßt sich außerdem als Abquetscheinheit einsetzen und kann z.B. in einer Beize die Aufgabe als Antriebs-, Steuer- und Abquetschaggregat erfüllen. Die vorbeschriebenen Effekte bzw. Vorteile lassen sich ebenfalls erreichen, wenn die dem Metallband zugewandten Seiten der Gurte mit einer elastischen, vorzugsweise profilierten, Beschichtung versehen sind. Mit beispielsweise einer Polyurethan- oder Gummi-Beschichtung, z.B. von etwa 30 mm Dicke, besteht im Zusammenspiel mit der Profilierung die Möglichkeit, ein gezieltes elastisches Verhalten zu erreichen, wie insbesondere beim Behandeln von Spaltbändern. Beim Ziehen oder Bremsen von heißen Bändern (beispielsweise mit einer Temperatur von 300°C) wirkt es sich außerordentlich günstig aus, daß die Endlosgurte nach dem Kontakt mit dem Metallband im Mitnahmebereich sogleich intensiv von beiden Seiten gekühlt werden können, so daß sich die hohe Gurttemperatur wirksam und in relativ kurzer Zeit zurückführen läßt.

Der Gurt kann aus einem hitzebeständigen, einem wärmeleitfähigen oder einem geräuschdämpfenden Material oder einer Kombination dieser (und anderer Materialien) bestehen. Die Beschaffenheit und Eigenschaften des Gurtes, der vorzugsweise aus mehreren Materialschichten aufgebaut ist, lassen sich je nach Betriebsbedingungen und Einsatzzweck durch geeignete Materialwahl beliebig variieren. Mit Gurten aus einem asbest-ähnlichen, wärmebeständigen Material läßt sich eine Anpassung an heiße Metallbänder erreichen und ein Metallband mit hohen Temperaturen, z.B. bis 350°C, ohne weiteres ziehen oder bremsen.

Je nach Aufbau und Zusammensetzung des beispielsweise aus Metall, Metall-Legierungen, Gewebe, Polyurethan und Gummi bestehenden, ggf. mehrschichtigen Gurtes läßt sich z.B. eine Abkühlung des Metallbandes aufgrund eines Temperaturgefälles zwischen dem Metallband und dem Gurt erreichen; eine gezielte Kühlung des Metallbandes ist somit möglich. Die Wärmeabfuhr aus dem Band hängt von der Wärmeleitfähigkeit des Materials für den Gurt ab; besteht dieser z.B. aus einer Kupferlegierung, lassen sich Metallbänder mit Temperaturen bis beispielsweise 700°C metallurgisch beeinflussen. Beim Abkühlen eines sehr heißen Metallbandes mit hoher Abkühlgeschwindigkeit lassen sich nämlich bestimmte Gefügeausbildungen erreichen. Das erfindungsgemäße Gerüst zum Ziehen oder Bremsen von Metallbändern erlaubt es somit, Bandzug zu erzeugen, gleichzeitig Steuereffekte zu ermöglichen und metallurgischen Einfluß auf die Gefügeausbildung des Metallbandes zu nehmen.

Um dem in dem erfindungsgemäßen Gerüst behandelten Metallband bei galvanischen Prozessen Strom zuführen oder das Metallband in einem Glühprozess schnell von Raumtemperatur auf eine gewünschte Temperatur erhitzen zu können, lassen sich die Gurte zur Stromübertragung ausbilden. Besitzen die Gurte beispielsweise eine Außenbeschichtung aus Kupfer, so ist es möglich, im Mitnahmebereich des Gerüstes in kürzester Zeit größere Wärmemengen auf das Metallband zu übertragen; dies wird dadurch begünstigt, daß aufgrund des von zwei Seiten erfaßten Metallbandes große Kontaktflächen und damit große Querschnitte sowie hohe Anpreßkräfte zur Verfügung stehen. Bei Gurten, die eine Gummischicht besitzen, läßt sich zugleich die notwendige Isolierung ohne weiteres erreichen.

Die aufgrund der Umhüllung bzw. zumindest Abschirmung der Kettensysteme ohnehin erreichte Geräuschminderung läßt sich weiter verbessern, wenn die Gurte aus einem geräuschdämpfenden Material, z.B. aus Gummi oder Gummi kombiniert mit einer Trägerschicht aus einem Textilgewebe, bestehen.

Die Erfindung wird nachfolgend anhand eines in der Zeichnung dargestellten, im Rahmen der Erfindung bevorzugten Ausführungsbeispiels, bei dem beide Kettensysteme eines Gerüstes von Endlosgurten radial umhüllt sind, näher erläutert. Es zeigen:
- Fig. 1: ein Bremsgerüst mit zwei gegenüberliegend angeordneten, von Endlosgurten radial umhüllten Kettensystemen in der Seitenansicht, schematisch dargestellt;
- Fig. 2: als Einzelheit einander gegenüberliegende Rollenblöcke, im Mitnahmebereich des Bremsgerüstes dargestellt; und
- Fig. 3: im Querschnitt einen aus mehreren Materialschichten bestehenden Endlosgurt.

Das Brems- und Rückhaltegerüst 1 besteht aus zwei gegenüberliegend angeordneten Kettensystemen 2, 3, von denen sich das obere Kettensystem 2 gegen das untere Kettensystem 3 anstellen läßt. Die Ketten 2, 3 setzen sich aus einer Vielzahl miteinander gekoppelter, wagenartiger Rollenblöcke 4 zusammen, die sich über die gesamte Breite eines in Pfeilrichtung 5 einlaufenden Metallbandes 6 erstrecken and mit zumindest beidseitigen Stützrädern 7 auf einer bis auf den geraden Mitnahmebereich 8 kreisbogenförmigen Laufbahn 9 an diese legen. Die Laufbahn 9 wird in ihrem Mitnahmebereich 8, in dem die gegenüberliegenden Rollenblöcke 4 das Band 6 beidseitig erfassen und zwischen sich einspannen (vgl. Fig. 2), von geraden Leisten 10 mit ein- und auslaufseitigen Schrägen 11 gebildet. Die Ober- bzw. Mitnahmeflächen der Rollenblöcke 4 sind mit einer elastischen Beschichtung 12 versehen; sie besitzen eine der Kettenteilung entsprechende Breite und erstrecken sich innerhalb der von Achsen der Stützräder 7 zweier benachbarter, d.h. aufeinanderfolgender Blöcke 4 definierten Drehlagen (vgl. Fig. 2).

Wie in Fig. 1 dargestellt ist, wird jedes Kettensystem 2, 3 von einem Endlosgurt 13 radial umhüllt. Die Endlosgurte 13 werden über Umlenkrollen 14, 15, 16 und 17 geführt, von denen jeweils die ein- und auslaufseitig des Mitnahmebereichs 8 angeordneten Umlenkrollen 14 bzw. 17 zylindrisch sind. Hingegen sind die vom Mitnahmebereich 8 entfernten, d.h. jeweils radial außenliegenden Umlenkrollen 15, 16 ballig ausgebildet, was das mittige Führen und/oder Einstellen der Führung der Endlosgurte 13 begünstigt.

Der in Fig. 3 im Querschnitt dargestellte Endlosgurt 13 ist sandwichartig aufgebaut; er besteht aus drei Materialschichten 18, 19, 20, nämlich beispielsweise einer Trägerschicht 19 aus Textilgewebe, einer mit dem Metallband 6 (vgl. in Fig. 2 den unteren Endlosgurt) in Kontakt gelangenden Innenschicht 18 aus Metall und einer elastischen Außenschicht 20 aus Gummi oder Polyurethan. Dieser Aufbau stellt allerdings lediglich eine Auswahl von beliebigen, dem Einsatzzweck jeweils variabel anzupassenden und zu verändernden Materialschichten für einen sandwichartigen Endlosgurt dar.

## Patentansprüche

1. Gerüst zum Ziehen oder Bremsen von Metallbändern (6) oder -blechen, insbesondere für mehrere, gemeinsam aufzuwickelnde Schmalbänder mit bandweise getrennter Bremswirkung, zwischen zwei einander gegenüberliegenden und von Kettenrädern angetriebenen, endlos umlaufenden Kettensystemen (2,3), dadurch gekennzeichnet, daß zwischen zumindest einem Kettensystem (2 bzw. 3) und dem Metallband (6) ein Gurt (13) angeordnet ist.

2. Gerüst nach Anspruch 1, dadurch gekennzeichnet, daß der Gurt ein das Kettensystem (2 bzw. 3) radial umhüllender Endlosgurt (13) ist.

3. Gerüst nach Anspruch 2, gekennzeichnet durch den Endlosgurt (13) umlenkende Rollen (14 bis 17).

4. Gerüst nach Anspruch 2 oder 3, dadurch gekennzeichnet, daß zumindest eine der Umlenkrollen (14 bis 17) als Spannrolle (16) ausgebildet ist.

5. Gerüst nach einem oder mehreren der Ansprüche 2 bis 4, dadurch gekennzeichnet, daß die ein- und auslaufseitig des Mitnahmebereichs (8) angeordneten Umlenkrollen (14, 17) zylindrisch sind.

6. Gerüst nach einem oder mehreren der Ansprüche 2 bis 5, dadurch gekennzeichnet, daß die vom Mitnahmebereich (8) entfernten Umlenkrollen (15, 16) ballig sind.

7. Gerüst nach einem oder mehreren der Ansprüche 1 bis 6, dadurch gekennzeichnet, daß der Gurt (13) profiliert ist.

8. Gerüst nach einem oder mehreren der Ansprüche 1 bis 6, dadurch gekennzeichnet, daß die dem Metallband (6) zugewandte Seite des Gurtes (13) mit einer elastischen Materialschicht (18, 19, 20) versehen ist.

9. Gerüst nach Anspruch 8, dadurch gekennzeichnet, daß die elastische Materialschicht (18, 19, 20) profiliert ist.

10. Gerüst nach einem oder mehreren der Ansprüche 1 bis 6, dadurch gekennzeichnet, daß die dem Metallband (6) zugewandte Seite des Gurtes (13) mit einer metallischen Materialschicht (18) versehen ist.

11. Gerüst nach einem oder mehreren der Ansprüche 1 bis 10, gekennzeichnet durch einen hitzebeständigen Gurt (13).

12. Gerüst nach einem oder mehreren der Ansprüche 1 bis 11, dadurch gekennzeichnet, daß der Gurt (13) aus wärmeleitfähigem Material besteht.

13. Gerüst nach einem oder mehreren der Ansprüche 1 bis 12, dadurch gekennzeichnet, daß der Gurt (13) aus mehreren Materialschichten (18, 19, 20) aufgebaut ist.

14. Gerüst nach einem oder mehreren der Ansprüche 1 bis 13, dadurch gekennzeichnet, daß der Gurt (13) aus geräuschdämpfendem Material besteht.

15. Gerüst nach einem oder mehreren der Ansprüche 1 bis 14, gekennzeichnet durch einen zur Stromübertragung auf das Metallband (6) ausgebildeten Gurt (13).

## Claims

1. A stand for exerting a forward or backward drag upon metal strips (6) or sheets, in particular for a plurality of narrow strips which are to be wound up together with separate braking drags being applied to each strip, between two oppositely disposed, endlessly circulating chain conveyor systems (2, 3) driven by chain wheels, characterised in that a belt (13) is arranged between at least one of the chain systems (2 or 3) and the metal strip (6).

2. A stand according to claim 1, characterised in that the belt is an endless belt (13) enveloping the respective chain system (2, 3) radially.

3. A stand according to claim 2, characterised by pulleys (14 to 17) deflecting the endless belt (13).

4. A stand according to claim 2 or claim 3, characterised in that at least one of the deflecting pulleys (14 to 17) is a tension pulley (16).

5. A stand according to one or more of claims 2 to 4, characterised in that the deflecting rollers (14, 17) arranged at the inlet and outlet ends of the entraining zone (8) are cylindrical.

6. A stand according to one or more of claims 2 to 5, characterised in that the deflecting rollers (15, 16) remote from the entraining zone (8) are barrelled.

7. A stand according to one or more of claims 1 to 6, characterised in that the belt (13) is profiled.

8. A stand according to one or more of claims 1 to 6, characterised in that the side of the belt (13) facing the metal strip (6) is provided with a layer of elastic material (18, 19, 20).

9. A stand according to claim 8, characterised in that the layer of elastic material (18, 19, 20) is profiled.

10. A stand according to one or more of claims 1 to 6, characterised in that the side of the belt (13) facing the metal strip (6) is provided with a layer of metallic material (18).

11. A stand according to one or more of claims 1 to 10, characterised by a heat-resistant belt (13).

12. A stand according to one or more of claims 1 to 11, characterised in that the belt (13) consists of heat conducting material.

13. A stand according to one or more of claims 1 to 12, characterised in that the belt (13) is constructed of a plurality of layers of material (18, 19, 20).

14. A stand according to one or more of claims 1 to 13, characterised in that the belt (13) consists of noise-damping material.

15. A stand according to one or more of claims 1 to 14, characterised by a belt (13) constructed so as to transfer electric current to the metal strip (6).

## Revendications

1. Cage pour tirer ou freiner des bandes (6) ou tôles métalliques, en particulier pour plusieurs bandes étroites à embobiner ensemble avec effet de freinage séparé bande par bande, entre deux systèmes à chaîne (2, 3) en circulation sans fin disposés l'un au-dessus de l'autre et entraînés par des roues dentées, caractérisée en ce qu'une courroie (13) est agencée entre l'un au moins des systèmes à chaîne (2, resp. 3) et la bande métallique (6).

2. Cage selon la revendication 1, caractérisée en ce que la courroie est une courroie sans fin (13) qui entoure radialement le système à chaîne (2, resp. 3).

3. Cage selon la revendication 2, caractérisée en ce qu'elle comprend des galets (14 à 17) qui renvoient la courroie sans fin (13).

4. Cage selon l'une ou l'autre des revendications 2 ou 3, caractérisée en ce que l'un au moins des galets de renvoi (14 à 17) est réalisé sous la forme de galet de tension (16).

5. Cage selon l'une quelconque des revendications 2 à 4, caractérisée en ce que les galets de renvoi (14, 17) situés côté entrée et côté sortie de la zone d'entraînement (8) sont cylindriques.

6. Cage selon l'une quelconque des revendications 2 à 5, caractérisée en ce que les galets de renvoi (15, 16) éloignés de la zone d'entraînement (8) sont bombés.

7. Cage selon l'une quelconque des revendications 1 à 6, caractérisée en ce que la courroie (13) est profilée.

8. Cage selon l'une quelconque des revendications 1 à 6, caractérisée en ce que le côté de la courroie (13) dirigé vers la bande métallique (6) est pourvu d'une couche de matériau élastique (18, 19, 20).

9. Cage selon la revendication 8, caractérisée en ce que la couche de matériau élastique (18, 19, 20) est profilée.

10. Cage selon l'une quelconque des revendications 1 à 6, caractérisée en ce que le côté de la courroie (13) dirigé vers la bande métallique (6) est pourvu d'une couche de matériau métallique (18).

11. Cage selon l'une quelconque des revendications 1 à 10, caractérisée par une courroie (13) résistante à la chaleur.

12. Cage selon l'une quelconque des revendications 1 à 11, caractérisée en ce que la courroie (13) est en matériau conducteur de la chaleur.

13. Cage selon l'une quelconque des revendications 1 à 12, caractérisée en ce que la courroie (13) est constituée de plusieurs couches de matériaux (18, 19, 20).

14. Cage selon l'une quelconque des revendications 1 à 13, caractérisée en ce que la courroie (13) est en matériau amortisseur de bruit.

15. Cage selon l'une quelconque des revendications 1 à 14, caractérisée par une courroie (13) réalisée de manière à conduire le courant vers la bande métallique (6).
